# EUROPÄISCHE PATENTSCHRIFT

(11) **EP 0 121 772 B1**
(45) Veröffentlichungstag und Bekanntmachung des Hinweises auf die Patenterteilung: **29.10.1986**
(21) Anmeldenummer: 84102432.6
(22) Anmeldetag: 07.03.1984
(51) Int. Cl.: G03G 15/20

(54) **Walzenfixiervorrichtung**
Roll fusing unit
Dispositif de rouleau de fusion

(30) Priorität: 16.03.1983 DE 3309398
(43) Veröffentlichungstag der Anmeldung: 17.10.1984
(73) Patentinhaber: HOECHST AKTIENGESELLSCHAFT, 65926 Frankfurt am Main (DE)
(72) Erfinder: Euler, Reinhold, D-6233 Kelkheim (DE)

## Beschreibung

Die Erfindung betrifft eine Fixiervorrichtung zum Fixieren eines Tonerbildes auf Kopiermaterial, mit einer quer zur Durchlaufrichtung des Kopiermaterials angeordneten, für verschiedene Kopiermaterialformate geeigneten Heizeinrichtung, die in der Mittelzone ein zentrales und in beiden Randzonen ein unterteiltes Heizelement aufweist, mit je einem dem zentralen und dem unterteilten Heizelement zugeordneten Temperaturfühler, die an eine Steuerung für die Stromzufuhr zu den Heizelementen angeschlossen sind.

Eine derartige Fixiervorrichtung ist aus der Druckschrift DE-A-2634002 bekannt, die eine in Heizabschnitte unterteilte Heizeinrichtung aufweist, die in einem Rahmen angeordnet ist. Ein erster Heizabschnitt besteht aus einem wärmeisolierten elektrischen Heizdraht, der in Zickzackform in einer zentralen Zone des Rahmens angeordnet ist, wobei die Breite des Heizabschnittes der Breite des schmalsten, zu entwickelnden Aufzeichnungsblattes entspricht. Ein zweiter Heizabschnitt, der aus zwei elektrischen, wärmeisolierten Heizdrähten in Zickzackform besteht, ist ausserhalb des ersten Heizabschnittes angeordnet. Die Breite der zwei Heizdrähte entspricht der Breite eines breiteren, zu fixierenden Aufzeichnungsblattes. Der zentralen Zone der Fixiervorrichtung sind Temperaturfühler benachbart, welche die von den ersten und zweiten Heizabschnitten erzeugte Wärme erfassen. Die Fixiervorrichtung umfasst einen oberen und einen unteren Rahmen mit den voranstehend beschriebenen Heizabschnitten, und ein zu fixierendes Aufzeichnungsplatte wird sowohl von oben als auch von unten her erwärmt. Die Temperaturverteilung längs des einzelnen Rahmens wird durch eine Steuerung, die von den Temperaturfühlern ihre Signale erhält, über die Rahmenlänge konstant gehalten.

Aus der DE-B-2949996 ist eine Heizwalzenfixiervorrichtung bekannt, bei der das Heizelement im eingeschalteten Zustand in axialer Richtung eine ungleichmässige Strahlungsdichte aufweist, derart, dass sich auf der Oberfläche der Fixierwalze in Axialrichtung eine Temperaturverteilung ergibt, die in der Mitte und an den beiden axialen Enden ein Minimum und dazwischen jeweils ein Maximum aufweist. Der einzige Temperaturfühler dieser Heizwalzenfixiervorrichtung ist auf der Höhe der Maxima der Oberflächentemperatur der Fixierwalze dicht an ihrer Oberfläche angeordnet. Als Heizelement ist ein Infrarotstrahler vorgesehen, der in axialer Richtung an seinen beiden Enden eine höhere Strahlungsdichte aufweist als in der Mitte.

Mit dieser Heizwalzenfixiervorrichtung soll eine möglichst gleichmässige Temperaturverteilung auf der Oberfläche der Fixierwalze erreicht werden, um das Fixieren eines Tonerbildes auf Kopierpapier zu verbessern und eine gute Haftung des Toners auf dem Papier zu erzielen. Ganz allgemein hat eine zu niedrige Fixiertemperatur ein ungenügendes Fixieren zur Folge, so dass sich das Tonerbild leicht vom Kopierpapier abwischen lässt. Andererseits führt eine zu hohe Fixiertemperatur zu dem sogenannten Offset-Effekt, bei dem ein Teil des Tonerbildes vom Kopierpapier abgenommen wird und auf der Fixierwalze haftet und dann auf andere Bereiche des Kopierpapiers übertragen wird.

Bei der bekannten Heizwalzenfixiervorrichtung wird erreicht, dass in axialer Richtung der Fixierwalze in der Mitte gerade kein Maximum der Temperaturverteilung vorliegt, vielmehr sind derartige Maxima zwischen den beiden Enden und der Mitte der Fixierwalze vorhanden. Zwar wird auch bei einer derartigen Anordnung ein an und für sich nicht erwünschtes Überschwingen der Temperaturwerte über den Sollwert an den Stellen stattfinden, an denen sich die Maxima der Temperaturverteilung befinden, jedoch wird dieser Effekt dadurch kompensiert, dass in axialer Richtung der Fixierwalze in der Mitte und an den beiden Enden Bereiche geringerer Temperaturen vorliegen, so dass sich zwangsläufig ein Temperaturausgleich an der Oberfläche der Fixierwalze über ihre Länge ergibt. Zu dem Überschwingen der Temperaturwerte kommt es dadurch, dass der Temperaturfühler bei Erreichen des Sollwertes einer gewünschten Temperatur die Stromzufuhr zum Heizelement abschaltet, die Fixierwalze jedoch zu diesem Zeitpunkt eine erhebliche Wärmemenge gespeichert hat und infolge der Trägheit des Systems diese zu Temperaturen über dem Sollwert fü h rt.

Aus der DE-A-3224239 ist eine Walzenanordnung aus einer Heiz- und einer Druckwalze zum thermischen Fixieren bekannt, zwischen denen ein Kopierpapier mit einem darauf befindlichen Tonerbild vorwärtstransportiert wird. In der Heizwalze befindet sich ein Heizelement, mit dem die Oberflächentemperatur der Heizwalze auf einer vorgegebenen Temperatur gehalten wird. Beim Einschalten des Kopiergeräts werden die Heizwalze und die Druckwalze in Drehung versetzt, bevor die Oberflächentemperatur der Heizwalze die vorgegebene Temperatur erreicht. Sobald diese Temperatur erreicht ist, wird der Motor, der die Heiz-und die Druckwalze in Drehung versetzt, ausgeschaltet. Die Steuerung des Heizelements in der Heizwalze erfolgt über einen Temperaturfühler, der an einer Stelle so angeordnet ist, dass er die Oberflächentemperatur der Heizwalze ermittelt.

Aus der US-A-4232959 ist eine Tonerbild-Fixiervorrichtung aus Heiz- und Druckwalze bekannt, bei der ein Temperaturfühler die Oberflächentemperatur der Heizwalze misst und in Abhängigkeit von der gemessenen Oberflächentemperatur die Grösse der Andruckkraft der Druckwalze an die Heizwalze geregelt wird. Dadurch soll eine gleichmässige Fixierqualität des Tonerbilds auf einem Kopierblatt, das zwischen den beiden Walzen hindurchtransportiert wird, erreicht werden, da der Fixiervorgang sowohl über die Temperatur als auch über den Anpressdruck zwischen den beiden Walzen in der Weise beeinflusst wird, dass beispielsweise bei steigender Oberflächentemperatur der Anpressdruck verringert und bei sinkender Oberflächentemperatur der Anpressdruck erhöht wird. Der Zusammenhang zwischen diesen beiden Grössen wird dabei aufgrund einer vorgegebenen Oberflächentemperatur/Anpressdruck-Beziehung geregelt.

Die Rollen-Fixierstation nach der Europäischen Patentanmeldung 80101465 (EP-A-0017092) ist mit einem Paar drehbarer Rollen ausgerüstet, von denen eine nach aussen sich verjüngende Endabschnitte aufweist. Die Rolle umfasst eine äussere Hülse, die zentral auf einer Achse befestigt ist. Die Hauptteile der Innenfläche der Hülse besitzen abgestufte Abschnitte mit ansteigendem Durchmesser an jedem sich verjüngenden Ende der Hülse. In den verjüngenden Endabschnitten der Hülse sind verschraubbare Stopfen auf Teilen der Achse befestigt. Der Hauptkörper jedes Stopfens besitzt einen kleineren Durchmesser als der Flächenteil der inneren Hülse. Die Stopfen sind auf der Achse drehbar und bewegen sich linear von einer zurückgezogenen Position, in der ein Spiel zwischen den Stopfen und der Hülse der Rolle besteht, in einer Eingriffsposition, in der Endflansche der Stopfen mit den abgestuften Teilen der Hülse im Eingriff sind. In der zurückgezogenen Position erfolgt keine mechanische Abstützung der Endabschnitte der Hülse durch die Flansche der Stopfen, so dass der Druck der Gegenrolle die sich verjüngenden Endabschnitte der Hülse gegen den Stopfen anpresst. Der Grad der Verjüngung und die Grösse des Spalts zwischen den Stopfen und der Hülse sind so aufeinander abgestimmt, dass das Verhalten der Rolle einer im wesentlichen ebenen, d. h. sich nicht verjüngenden Rolle entspricht.

Die sich verjüngende Ausbildung der Rolle wird beibehalten, wenn die Endstopfen in axialer Richtung nach innen geschraubt werden und dadurch wird eine Faltenbildung des Kopierpapiers, die üblicherweise bei hoher Feuchtigkeit in der Fixierstation auftritt, verhindert.

Werden die Endstopfen in axialer Richtung nach aussen geschraubt, so arbeitet die Rolle wie eine im wesentlichen ebene zylindrische Rolle, die keine Verjüngung besitzt. Infolge des Anpressdrukkes der Gegenrolle wird die sich verjüngende Konfiguration der Rolle abgeflacht. Der Einsatz dieser Rolle unter dieser Bedingung verhindert den sogenannten Verschmierungseffekt auf der Kopie bei trockenen Bedingungen, d.h. sehr geringer Luftfeuchtigkeit in der Fixierstation. Die Einstellung der Stopfen kann manuell vorgenommen werden, wenn die beiden Rollen voneinander getrennt sind oder mittels eines Motors, der über einen Feuchtigkeitsfühler gesteuert wird.

Durch die Verjüngung wird eine höhere Umfangsgeschwindigkeit nahe der Kante der Rolle erzielt, so dass ein Kopierpapier, das den Spalt zwischen zwei Rollen durchläuft, eine höhere periphere Geschwindigkeit längs den Kanten im Vergleich zu der Geschwindigkeit in der Mitte erfährt. Daraus resultiert, dass das Kopierpapier sich streckt und keine Falten selbst bei hoher relativer Feuchtigkeit in der Fixierstation bildet.

Bei sehr trockenen Bedingungen neigt das Kopierpapier dazu, sich zu kräuseln oder kleine Wellen zu bilden, so dass es, sobald das Kopierpapier in die Fixiervorrichtung eintritt, zu einem vorzeitigen Kontakt mit der Fixierrolle kommt, wodurch eine Verschmierung des Bildes verursacht wird.

Bei den bekannten Fixiervorrichtungen wird eine möglichst gleichmässige Temperaturverteilung über die Länge der Fixierwalze unter Kompensation des Temperaturabfalls nahe der Walzenenden angestrebt, um gleichbleibende Kopienqualität zu erhalten, oder der Anpressdruck zwischen Fixier- und Druckwalze entsprechend der jeweiligen gemessenen Temperatur so geregelt, dass eine vorgegebene Druck/Temperatur-Beziehung eingehalten wird, oder eine sich in den Endabschnitten nach aussen verjüngende Rolle eingesetzt, die sich unter dem Anpressdruck einer weiteren Rolle abflacht, um so einen gleichmässigen Andruck über die Rollenlänge zur Vermeidung von Faltenbildung zu erhalten.

Aufgabe der Erfindung ist es, eine Fixiervorrichtung der eingangs beschriebenen Art so zu verbessern, dass sowohl bei den üblichen Kopien wie DIN-A4 und DIN-A3 als auch bei grossformatigen Kopien wie DIN-A2 oder DIN-A1 eine Falten- oder Wellenbildung oder Quetschfalten mit Beeinträchtigung des Kopierbildes ausgeschlossen werden und dass unterschiedliche Kopiermaterialien wie opake oder transparente Papiere oder Folien verwendet werden können.

Diese Aufgabe wird erfindungsgemäss dadurch gelöst, dass die Heizeinrichtung eine Heizwalze ist, in deren Innerem in der Mittelzone eine zentrale Wendel als Heizelement und in deren, an die Mittelzone links und rechts anschliessenden Randzonen je eine Wendel eines unterteilten Heizelements angeordnet sind, dass sich die zentrale Wendel mit jeder der beiden Wendeln in jeder Randzone überlappt, dass die Stromzufuhr zu den Heizelementen so geregelt ist, dass auf der Oberfläche der Heizwalze in Axialrichtung eine Temperaturverteilung mit einem Extremum in der Mittelzone und Maxima nahe den beiden Stirnflächen der Heizwalze auftritt, und dass ein Temperaturfühler dem Ort des Extremums der Temperaturverteilung in der Walzenmitte und der andere Temperaturfühler der Mitte einer der Randzonen der Heizwalze gegenüberliegt.

Die weitere Ausgestaltung der Erfindung ergibt sich aus den Merkmalen der Ansprüche 2 bis 12.

Mit der Erfindung werden die Vorteile erzielt, dass grossformatige Kopien falten- und wellenfrei erstellt werden können, unabhängig von der Beschaffenheit des Kopiermaterials und dass die Formgebung der Fixierwalze zum Zeitpunkt des Kontaktes mit der Andruckwalze durch den über die Fixierwalzenlänge einstellbaren Temperaturverlauf mit geringem Aufwand im Vergleich zu der konischen Ausbildung der bekannten Fixierwalze mit verschraubbaren Pfropfen, die in axialer Richtung der Walze verstellbar sind, erreicht wird.

Die Erfindung wird im folgenden anhand eines zeichnerisch dargestellten Ausführungbeispiels näher erläutert.

Es zeigen:
Fig. 1 eine schematische, perspektivische Darstellung einer Fixiervorrichtung nach der Erfindung;
Fig. 2 eine Schnittansicht durch die Heizwalze der in Fig. 1 dargestellten Fixiervorrichtung;
Fig. 3 eine grafische Darstellung des Temperaturverlaufs über die Länge der Fixierwalze, und
Fig. 4 einen gegenüber Fig. 3 unterschiedlichen Temperaturverlauf über die Länge der Fixierwalze.

Eine in Fig. 1 dargestellte Fixiervorrichtung 1 umfasst eine Heizwalze 10 und eine Andruckwalze 2. Die obere Heizwalze 10 bzw. Fixierwalze ist in Lagern 5 und 6, beispielsweise Kugellagern, und die untere Andruckwalze 2 in Lagern 23, 24 gelagert, die jeweils im Inneren der Walzen angeordnet sind. Die Lagerung innerhalb der Walzen erfolgt dabei etwa in einem Abstand von 20 mm von den jeweiligen Stirnflächen der Walzen. Die obere Heizwalze 10 besitzt etwa eine Länge von 670 mm und besteht üblicherweise aus einem Aluminiumrohr mit einer Wandstärke von 7 bis 9 mm sowie einer Silikongummibeschichtung 25 mit einer Dikke von etwa 1 bis 1,2 mm. Die Beschichtung mit Silikongummi endet etwa 30 bis 32 mm vor den Stirnflächen 17, 18 der Heizwalze 10. Die Andruckwalze 2 besteht gleichfalls aus einem Aluminiumzylinder mit einer Wandstärke von etwa 6 mm und einer Beschichtung aus Silikongummi und einem Schlauch aus einer Schrumpffolie, wobei die Dikken der Silikongummibeschichtung und des Schlauches ungefähr 3 mm betragen. Diese Beschichtung erstreckt sich von Stirnfläche zu Stirnfläche.

Die Andruckwalze 2 wirkt mit der Heizwalze 10 zusammen, um das Kopiermaterial zu erfassen und durch den Spalt zwischen den beiden Walzen hindurchzutransportieren.

Der von der Stirnfläche 17 der Walze 10 vorspringende Wellenabschnitt trägt eine Kupplung 3 mit einem Zahnrad 26, das von einem Zahnriemen 4 bzw. einer Rollenkette, angetrieben wird.

Nahe der Oberfläche der Heizwalze 10 ist gegenüber der Mitte der Walze ein Temperaturfühler 19, beispielsweise ein Thermistor oder ein Thermoelement angeordnet, dessen beide Anschlussdrähte mit einer in Fig. 1 schematisch angedeuteten Steuerung 21, die den Kopierprogrammablauf steuert, verbunden sind. Nahe der Oberfläche und der einen Stirnfläche 17 der Heizwalze 10 befindet sich ein weiterer Temperaturfühler 20, nämlich ein Thermistor oder ein Thermoelement, das mit seinen beiden Anschlussdrähten mit der Steuerung 21 in Verbindung steht. Die beiden Temperaturfühler stellen sicher, dass die Energiezufuhr zu Heizelementen, die im Inneren der Heizwalze angeordnet sind, bei Erreichen von vorgegebenen Temperaturen an den Messstellen unterbrochen wird. Anschlussdrähte 7, 8, bzw. 7', 8' führen aus dem Inneren der Heizwalze 10 zu der Steuerung 21, die eine Steuerschaltung zur Betätigung von Relais aufweist, welche die Verbindung zur der Netzversorgung der Heizelemente bei Erreichen von vorgegebenen Sollwerten der Temperatur aufheben.

Aus Fig. 2 sind Einzelheiten des Aufbaus der Heizwalze 10 ersichtlich. Im Inneren der Heizwalze 10 verlaufen die beiden elektrischen Heizelemente 11 und 13 parallel zu einer Walzenachse 12. Das Heizelement 11 wird von einem Glaszylinder 9 eingeschlossen, in dem eine Wendel 14 verläuft, die sich über eine Mittelzone b der Heizwalze 10 erstreckt. Die Länge dieser Mittelzone b ist etwa 310 mm. Von den beiden Enden der Wendel 14 führen die Anschlussdrähte 7, 7' aus dem Glaszylinder 9 heraus. Das andere Heizelement 13 weist zwei Wendeln 15 und 16 auf, die sich in den an die Mittelzone b links und rechts anschliessenden Randzonen a, c der Heizwalze 10 befinden. Die beiden Wendeln 15 und 16 sind in der Mitte durch einen Heizdraht miteinander verbunden und in einen Glaszylinder 22 eingeschmolzen, durch dessen Stirnwände die beiden Anschlussdrähte 8, 8' des Heizelements 13 hindurchgeführt sind. Die einzelne Wendel 15, 16 besitzt eine Länge von ungefähr 150 mm. Die Länge der Wendel 14 in der Mittelzone b entspricht zumindest gleich der Breite des DIN-A3-Formats und beträgt im allgemeinen 300 bis 305 mm.

Die Wendel 14 in der Mittelzone b überlappt sich in einem Bereich g mit jeder der beiden Wendeln 15, 16 in jeder der Randzonen a, c. Die Stromzufuhr zu den Heizelementen 11, 13 wird derart gesteuert, dass sich auf der Oberfläche der Heizwalze 10 in Axialrichtung eine in Fig. 3 dargestellte Temperaturverteilung ergibt, die in der Mittelzone b ein Minimum und nahe den beiden Stirnflächen 17, 18 der Heizwalze 10 Maxima e und f aufweist. Zur genauen Steuerung der Temperaturverteilung befindet sich der Temperaturfühler 19 auf der Höhe des Minimums d der Oberflächentemperatur in der Walzenmitte und der andere Temperaturfühler 20 auf der Höhe des Maximums der Oberflächentemperatur der Heizwalze 10 nahe einer der Stirnflächen 17 bzw. 18. Durch die Überlappung der Wendeln 14, 15, 16 wird an den Übergangsstellen von der Mittelzone zu den Randzonen ein gleichmässiger Temperaturverlauf erreicht.

Die Steuerung der Heizelemente 11, 13 durch die Temperaturfühler 19, 20 erfolgt in der Weise, dass sich eine Temperaturdifferenz Δü von 2 bis 10 °C zwischen der Mitte der Heizwalze 10 und den Randzonen a und c der Heizwalze einstellt. Diese Temperaturdifferenz stellt sich ein, sobald die beiden Heizelemente 11 und 13 beheizt werden.

Die Grösse der Temperaturdifferenz A{J- wird in Abhängigkeit von dem Kopiermaterial festgelegt, wobei für Opakpapier im allgemeinen eine kleinere Temperaturdifferenz als für Transparentpapier gewählt wird.

Die Beheizung der beiden Heizelemente erfolgt derart, dass bei Formaten des Kopiermaterials von DIN-A4 und DIN-A3 zunächst nur das Heizelement 11 mit der Wendel 14 in der Mittelzone b der Heizwalze 10 eingeschaltet ist. Sobald die gemessene Temperaturdifferenz A{J- grösser als 2 bis 10 °C zwischen der Mittelzone b und den Randzonen a und c ist, wird durch die Steuerung 21 das Heizelement 13 mit den beiden Wendeln 15 und 16 automatisch zugeschaltet. Dadurch soll vermieden werden, dass die Temperaturdifferenz grösser als 10°C wird, da ansonsten die Wartezeiten zu gross werden, falls nach längerem Betrieb der Fixierstation zum Fixieren von DIN-A3- und DIN-A4-Formaten auf grössere Formate wie DIN-A2 und DIN-A1 umgeschaltet wird.

Werden von Anfang an grosse Formate wie DIN-A1 und DIN-A2 entwickelt, so werden beide Heizelemente 11 und 13 zur gleichen Zeit eingeschaltet.

Mit der Steuerung der Oberflächentemperatur der Heizwalze 10 innerhalb von Temperaturzonen lassen sich die Probleme im Zusammenhang mit der Falten- und Wellenbildung, die vor allem bei grossformatigen DIN-A2- und DIN-A1-Kopien bei Verwendung von bekannten Fixiervorrichtungen mit herkömmlicher Temperaturregelung auftreten, lösen. Wird bei den bekannten Fixiervorrichtungen eine möglichst gleichförmige Temperatur über die Länge der Fixierwalze eingestellt, so kommt es zu unerwünschter Faltenbildung in der Mitte der Kopie, die, wie genaue Untersuchungen ergaben, dadurch entsteht, dass die Durchtrittsgeschwindigkeit im Walzenspalt in der Mitte der Walzenanordnung grösser als an den Rändern ist. Es werden dann die Randzonen zur Mitte des Kopiermaterials zusammengeschoben, und es bildet sich eine Längswelle aus, die beim Durchtritt durch den Walzenspalt zu einer Quetschfalte zusammengepresst wird. Die Faltenbildung tritt überwiegend im mittleren Bereich der zweiten Hälfte einer DIN-A1- bzw. DIN-A2-Kopie aus Transparentpapier auf. Ein weiteres Problem bei den herkömmlichen Fixiervorrichtungen, mit denen grossformatige Kopien erstellt werden sollen, ergibt sich aus der Duplizierung des Kopienbildes durch einen Doppelabdruck, bei dem ein zweites Bild nur wenige Zehntel Millimeter gegenüber dem ersten Bild versetzt, in der zweiten Hälfte einer DIN-A1- bzw. DIN-A2-Kopie, vorwiegend bei Opakpapier, auftritt. Eine mögliche Erklärung für diese Erscheinung ist darin zu sehen, dass sich in der Mitte des Kopiermaterials eine sogenannte Bugwelle ausbildet, wobei es zu einer vorzeitigen Berührung des Tonerbildes auf der Bugwelle mit der Heizwalze kommt, wodurch es zu einem Kaltoffset-Effekt kommt, der das zweite, gegenüber dem ersten Bild versetzte Bild, verursacht.

Um die Faltenbildung und die Duplizierung des Originalbildes zu ergründen, wurden zunächst sogenannte Schmalbahnpapiere in einer Klimakammer untersucht. Unter Schmalbahnpapieren sind solche Papiere zu verstehen, die längs zur Laufrichtung des Papierbandes auf Formate zugeschnitten sind. Aufgrund der Herstellung dieser Papiere schrumpfen diese bei Feuchtigkeitsentzug im wesentlichen nur in Querrichtung, jedoch kaum in Längsrichtung.

Die Masse, Beschaffenheit der Kopiermaterialien und die Umgebungsgrössen wie Temperatur, Luftfeuchtigkeit, Verweildauer in der Klimakammer sind nachstehend tabellarisch angeführt.

Wie die Tabellenwerte erkennen lassen, zeigen die Schmalbahnpapiere, ob nun Opak- oder Transparentpapiere, in Längsrichtung grosse Formstabilität, die maximale Schrumpfung bei Verminderung der relativen Luftfeuchtigkeit um 57% und bei einer Temperaturabnahme von 30 °C auf 20 °C beträgt, 2,8 mm bei einer mittleren Länge von 500 mm, während in Querrichtung die maximale Schrumpfung bis zu 15 mm bei einer mittleren Breite von 500 mm betragen kann.

Bei Erhöhung der relativen Luftfeuchtigkeit tritt der umgekehrte Effekt auf, nämlich eine Ausdehnung bzw. eine Quellung in Querrichtung.

Der Tabelle ist zu entnehmen, dass Transparentpapier stärker als Opakpapier schrumpft bzw. bei einer Erhöhung der relativen Luftfeuchtigkeit sich ausdehnt, während Kunststoff-Folie als Kopiermaterial, wie beispielsweise Hostaphan^{@} sowohl in Quer- als auch in Längsrichtung weitgehend massstabil ist.

Werden nun beispielsweise Opak- bzw. Transparentpapiere, die auf der Oberfläche das zu entwickelnde Tonerbild tragen, durch die Fixierstation transportiert, so wird in dieser den Papieren durch die Wärmeentwicklung der Heizelemente Feuchtigkeit entzogen, d.h. es kommt zu einer Schrumpfung der Papiere, vor allem in Querrichtung. Dadurch werden die Randzonen des Kopierpapiers in Richtung Mitte des Kopierblattes geschoben, und in der Mitte bildet sich daraufhin eine Längswelle im Kopierpapier aus. Durch den in der Mitte der Walzenanordnung auftretenden Papierstau ergibt sich eine Pressung der Walzen. Es muss eine grössere Menge Material im Vergleich zu den Rändern der Walzen durch die Pressstelle hindurchtransportiert werden, was nur möglich ist, wenn die Durchlaufgeschwindigkeit des Kopierpapiers in der Mitte im Vergleich zu den Rändern ansteigt, was jedoch andererseits zu der unerwünschten Faltenbildung, wie voranstehend erörtert wurde, führt. Um dieser zu begegnen, ist es erforderlich, die Durchlaufgeschwindigkeit an den Rändern der Walzenanordnung zu vergrössern, d.h. an die durch das Papierschrumpfen erhöhte Durchlaufgeschwindigkeit in der Walzenmitte anzugleichen. Dies geschieht durch die Ausbildung der Heizwalze 10, wie sie anhand der Zeichnungen erläutert wurde. Durch die Zonenregelung der Temperatur der Heizwalze besitzt diese in den Randzonen einen geringfügig grösseren Durchmesser, so dass die Walzenpressungen in den Randzonen und in der Mitte aneinander angeglichen sind und somit die Durchlaufgeschwindigkeit des Kopierpapiers über die gesamte Walzenbreite annähernd gleich gross ist.

Die Temperaturdifferenz Δδ zwischen der einzelnen Randzone und der Mitte der Walzenanordnung soll 10 °C nicht überschreiten, da anderenfalls die Walzenpressung in den Randzonen grösser als in der Mitte wird, so dass die Durchlaufgeschwindigkeit des Kopierpapiers an den Rändern höher als in der Mitte wird. Es kommt dann zu einer Duplizierung des Kopierbildes, deren Ursache die Anhäufung der langsamer transportierten Papierzonen in der Mitte zu der voranstehend erwähnten Bugwelle ist.

Bei dem in Fig. 3 schematisch dargestellten, jedoch charakteristischen Temperaturverlauf über die Länge der Heizwalze 10 beträgt die Temperatur im Minimum d 180 °C, in den Maxima e auf f 193 °C und in den Randzonen der Heizwalze über den gesamten Randzonenbereich 186 °C. Die sich in den Randzonen einstellende konstante Temperatur ist die höchste Temperatur innerhalb der für die Fixierung wirksamen Temperaturzonen der Heizwalze, während die Temperaturmaxima e und f ausserhalb der Silikonbeschichtung und somit des für die Fixierung wirksamen Walzenbereichs liegen.

Fig. 4 gibt einen Temperaturverlauf über die Heizwalzenlänge wieder, der nach längerem Betrieb der Fixierstation durch entsprechende Steuerung der Stromzufuhr zu den Heizelementen 11 und 13 eingestellt wird. Es zeigt sich nämlich, dass die Mittelzone b der Heizwalze bei längerem Betrieb stärker als die Randzonen a, c beansprucht wird, was zur Folge hat, dass der Durchmesser in der Mitte der Heizwalze um etwa 0,1 mm pro 10000 Kopien im Vergleich zu den Durchmessern der Randzonen a und c abnimmt. Eine denkbare Erklärung hierfür könnte ein stärkerer mechanischer Abrieb und/oder ein stärkerer Austrag von Silikonöl aus der Silikongummibeschichtung in der Mitte der Heizwalze sein. Dieser Vorgang erfordert eine Anpassung des Temperaturprofils in der Weise, dass die Temperatur der Mittelzone gegenüber derjenigen der Randzonen angehoben wird, um weiterhin einen gleichmässigen gegenseitigen Andruck der Walzen über ihre Gesamtlänge zu gewährleisten.

Die charakteristische Temperatur im Maximum d' in der Mittelzone beträgt beispielsweise 182 °C, in den Maxima e' und f' etwa 181 °C und in den Randzonen im Mittel 175 °C bei dem Temperaturprofil nach Fig. 4.

## Patentansprüche

1. Fixiervorrichtung zum Fixieren eines Tonerbildes auf Kopiermaterial, mit einer quer zur Durchlaufrichtung des Kopiermaterials angeordneten, für verschiedene Kopiermaterialformate geeigneten Heizeinrichtung, die in der Mittelzone ein zentrales und in beiden Randzonen ein unterteiltes Heizelement aufweist, mit je einem dem zentralen und dem unterteilten Heizelement zugeordneten Temperaturfühler, die an eine Steuerung für die Stromzufuhr zu den Heizelementen angeschlossen sind, dadurch gekennzeichnet, dass die Heizeinrichtung eine Heizwalze (10) ist, in deren Innerem in der Mittelzone (b) eine zentrale Wendel (14) als Heizelement (11) und in deren an die Mittelzone links und rechts anschliessenden Randzonen (a, c) je eine Wendel (15, 16) eines unterteilten Heizelements (13) angeordnet sind, dass sich die zentrale Wendel mit jeder der beiden Wendeln (15, 16) in jeder Randzone (a, c) überlappt, dass die Stromzufuhr zu den Heizelementen (11, 13) so geregelt ist, dass auf der Oberfläche der Heizwalze (10) in Axialrichtung eine Temperaturverteilung mit einem Extremum (d; d') in der Mittelzone und Maxima (e, f; e', f') nahe den beiden Stirnflächen (17, 18) der Heizwalze (10) auftritt, und dass ein Temperaturfühler (19) dem Ort des Extremums (d; d') der Temperaturverteilung in der Walzenmitte und der andere Temperaturfühler (20) der Mitte einer der Randzonen (a, c) der Heizwalze (10) gegenüberliegt.

2. Fixiervorrichtung nach Anspruch 1, dadurch gekennzeichnet, dass das Extremum in der Mittelzone ein Minimum (d) ist.

3. Fixiervorrichtung nach Anspruch 1, dadurch gekennzeichnet, dass das Extremum in der Mittelzone ein Maximum (d') ist.

4. Fixiervorrichtung nach Anspruch 1, dadurch gekennzeichnet, dass die Länge der Wendel (14) in der Mittelzone (b) zumindest gleich der Breite des DIN-Formats A3 ist.

5. Fixiervorrichtung nach Anspruch 1, dadurch gekennzeichnet, dass jede Wendel (15, 16) in den Randzonen (a, c) eine Länge von zumindest 150mm aufweist.

6. Fixiervorrichtung nach Anspruch 1, dadurch gekennzeichnet, dass die Überlappung zwischen der Wendel (14) in der Mittelzone (b) und den Wendeln (15, 16) in den Randzonen (a, c) bis zu 5 mm beträgt.

7. Fixiervorrichtung nach Anspruch 1, dadurch gekennzeichnet, dass die Steuerung der Heizelemente (11, 13) durch die Temperaturfühler (19, 20) in der Weise erfolgt, dass sich eine Temperaturdifferenz Δθ von 2 bis 10 °C zwischen der Mitte der Heizwalze (10) und den Randzonen (a, c) der Heizwalze einstellt, sobald beide Heizelemente (11, 13) geheizt sind.

8. Fixiervorrichtung nach Anspruch 5, dadurch gekennzeichnet, dass die Grösse der Temperaturdifferenz Δ0 in Abhängigkeit von dem Kopiermaterial festgelegt wird.

9. Fixiervorrichtung nach Anspruch 1, dadurch gekennzeichnet, dass bei Formaten des Kopiermaterials von DIN-A4 und DIN-A3 nur das Heizelement (11) mit der Wendel (14) in der Mittelzone (b) der Heizwalze (10) eingeschaltet ist.

10. Fixiervorrichtung nach Anspruch 9, dadurch gekennzeichnet, dass das Heizelement (13) mit den beiden Wendeln (15,16) in den Randzonen (a,

c) zugeschaltet wird, sobald die gemessene Temperaturdifferenz Δû grösser als 2 bis 10 °C ist.

11. Fixiervorrichtung nach Anspruch 1, dadurch gekennzeichnet, dass bei Formaten DIN-A2 und DIN-A1 des Kopiermaterials beide Heizelemente (11, 13) eingeschaltet sind.

12. Fixiervorrichtung nach Anspruch 8, dadurch gekennzeichnet, dass eine Silikongummibeschichtung (25) der Heizwalze (10) jeweils 30 bis 33 mm von den Stirnflächen (17,18) der Heizwalze (10) entfernt endet und dass die Maxima (e und f) der Temperatur ausserhalb der Silikongummibeschichtung (25) der Heizwalze (10) auftreten.

## Claims

1. A fixing device for fixing a toner image on copying material, comprising a heating unit arranged transversely to the direction of the copying material passage and being suitable for different copying material formats, which heating unit has, in its middle zone, a central heating element, and, in both its edge zones, a subdivided heating element with one temperature sensor, each, adjoined to the central and the subdivided heating elements, the temperature sensors being connected to a control system for the supply of current to the heating element, characterized in that the heating unit is a heating roll (10), in the interior of which a central coil (14) as heating element (11) is located in the middle zone (b), and one coil (15,16), each, of a subdivided heating element (13) is located in the edge zones (a, c) respectively adjoining the left and right of the middle zone, that the central coil overlaps with each of the two coils (15,16) in each edge zone (a, c), that the current supply to the heating elements (11, 13) is so controlled that on the surface of the heating roll (10) there results a temperature distribution in the axial direction which exhibits an extreme value (d; d') in the middle zone and maxima (e, f; e', f') near the two end faces (17, 18) of the heating roll (10) and that one temperature sensor (19) is located opposite to the extreme value (d; d') of the temperature distribution in the middle of the roll and the other temperature sensor (20) is located opposite to the middle of one of the edge zones (a, c) of the heating roll (10).

2. A fixing device as claimed in claim 1, characterized in that the extreme value in the middle zone is a minimum (d).

3. A fixing device as claimed in claim 1, characterized in that the extreme value in the middle zone is a maximum (d').

4. A fixing device as claimed in claim 1, characterized in that the length of the coil (14) in the middle zone (b) is at least equal to the width of DIN-A3 format.

5. A fixing device as claimed in claim 1, characterized in that each coil (15, 16) in the edge zones (a, c) has a length of at least 150 mm.

6. A fixing device as claimed in claim 1, characterized in that the overlap between the coil (14) in the middle zone (b) and the coils (15, 16) in the edge zones (a, c) is up to 5 mm.

7. A fixing device as claimed in claim 1, characterized in that the control of the heating elements (11, 13) by the temperature sensors (19, 20) is effected in such a manner that a temperature difference Δϑ of 2 to 10 °C between the middle of the heating roll (10) and the edge zones (a, c) of the heating roll is set up as soon as both heating elements (11,13) are heated.

8. A fixing device as claimed in claim 5, characterized in that the magnitude of the temperature difference Δϑ is chosen in accordance with the particular copying material.

9. A fixing device as claimed in claim 1, characterized in that, in the case of DIN-A4 and DIN-A3 formats of the copying material, only the heating element (11) with the coil (14) in the middle zone (b) of the heating roll (10) is switched on.

10. A fixing device as claimed in claim 9, characterized in that the heating element (13) with the two coils (15, 16) in the edge zones (a, c) is also switched on as soon as the measured temperature difference Δû is greater than 2 to 10 °C.

11. A fixing device as claimed in claim 1, characterized in that, for DIN-A2 and DIN-A1 formats of the copying material, both heating elements (11, 13) are switched on.

12. A fixing device as claimed in claim 8, characterized in that a silicone rubber coating (25) of the heating roll (10) terminat es at a distance of 30 to 33 mm each of the end faces (17,18) of the heating roll (10) and that the maxima (e and f) of the temperature occur beyond the silicone rubber coating (25) of the heating roll (10).

## Revendications

1. Appareil de fixage pour fixer une image de toner sur un matériau de tirage, comportant un dispositif de chauffage, disposé transversalement à la direction de passage du matériau de tirage et adapté à divers formats de ce matériau de tirage, qui comprend dans la zone médiane un élément central de chauffage et dans les deux zones marginales un élément subdivisé de chauffage, avec à chaque fois une sonde de température associée à cet élément central de chauffage et à cet élément subdivisé de chauffage, ces sondes étant reliées à une commande de l'arrivée de courant aux éléments de chauffage, caractérisé en ce que le dispositif de chauffage est un rouleau chauffant (10) à l'intérieur duquel sont disposés dans la zone médiane (b) un filament central (14) servant d'élément chauffant (11) et dans les zones marginales (a, c) se raccordant à gauche et à droite à cette zone médiane pour chacune un filament (15, 16) d'un élément chauffant subdivisé (13), en ce que le filament central chevauche chacun des deux filaments (15,16) de chaque zone marginale (a, c), en ce que l'arrivée de courant aux éléments chauffants (11, 13) est réglée de façon qu'il se produise sur la surface du rouleau chauffant (10) et suivant la direction axiale une distribution de température présentant un extremum d; d') dans la zone médiane et des maxima (e, f; e', f') au voisinage des deux faces frontales (17, 18) du rouleau chauffant (12), et en ce qu'une sonde de température (19) est située en regard du point de l'extremum (d; d') de la distribution de température au milieu du rouleau et l'autre sonde de température (20) en regard du milieu de l'une des zones marginales (a, c) du rouleau chauffant (10).

2. Appareil de fixage selon la revendication 1, caractérisé en ce que l'extremum situé dans la zone médiane est un minimum (d).

3. Appareil de fixage selon la revendication 1, caractérisé en ce que l'extremum situé dans la zone médiane est un maximum (d').

4. Appareil de fixage selon la revendication 1, caractérisé en ce que la longueur du filament (14) de la zone médiane (b) est au moins égale à la largeur du format DIN-A3.

5. Appareil de fixage selon la revendication 1, caractérisé en ce que chacun des filaments (15,16) des zones marginales (a, c) a une longueur d'au moins 150 mm.

6. Appareil de fixage selon la revendication 1, caractérisé en ce que le chevauchement entre le filament (14) situé dans la zone médiane (b) et les filaments (15, 16) des zones marginales (a, c) s'élève jusqu'à 5 mm.

7. Appareil de fixage selon la revendication 1, caractérisé en ce que la commande des éléments de chauffage (11, 13) grâce aux sondes de température (19, 20) s'effectue de manière qu'il s'établisse une différence de température CMt) de 2 à 10 °C entre le milieu du rouleau chauffant (10) et les zones marginales (a, c) de ce rouleau chauffant dès que les deux éléments de chauffage (11, 13) sont chauffés.

8. Appareil de fixage selon la revendication 5, caractérisé en ce que l'amplitude de la différence de température (Δδ) est déterminée en fonction du matériau de tirage.

9. Appareil de fixage selon la revendication 1, caractérisé en ce que, pour des formats du matériau de tirage de DIN-A4 et DIN-A3, seul l'élément de chauffage (11) comportant le filament (14) dans la zone médiane (b) du rouleau chauffant (10) est mis sous tension.

10. Appareil de fixage selon la revendication 9, caractérisé en ce que l'élément de chauffage (13) comportant les deux filaments (15, 16) dans les zones marginales (a, c) est mis sous tension dès que la différence de température mesurée (Δû) est plus grande que 2 à 10 °C.

11. Appareil de fixage selon la revendication 1, caractérisé en ce que, dans le cas de formats DIN-A2 et DIN-A1 du matériau de tirage, les deux éléments de chauffage (11, 13) sont mis sous tension.

12. Appareil de fixage selon la revendication 8, caractérisé en ce qu'un revêtement de caoutchouc au silicone (25) du rouleau de chauffage (10) se termine à chaque fois à 30 à 33 mm des faces frontales (17, 18) de ce rouleau chauffant (10), et en ce que les maxima (e et f) de la température apparaissent à l'extérieur de ce revêtement de caoutchouc au silicone (25) du rouleau chauffant (10).
